# EUROPÄISCHE PATENTSCHRIFT

(11) **EP 0 679 448 B1**
(45) Veröffentlichungstag und Bekanntmachung des Hinweises auf die Patenterteilung: **06.11.1996**
(21) Anmeldenummer: 94103764.0
(22) Anmeldetag: 11.03.1994
(51) Int. Cl.: B07B 1/28

(54) **Spannwellsiebmaschine**
Tension-wave screening apparatus
Appareil de tamisage à ondes de tension

(43) Veröffentlichungstag der Anmeldung: 02.11.1995
(73) Patentinhaber: Hein, Lehmann Trenn- und Fördertechnik GmbH, D-40233 Düsseldorf (DE)
(72) Erfinder: Balfauz, Siegfried, D-47169 Duisburg (DE)
(74) Vertreter: COHAUSZ HASE DAWIDOWICZ & PARTNER

(56) Entgegenhaltungen:
- EP-A- 0 099 528

## Beschreibung

Die Erfindung betrifft eine Spannwellsiebmaschine mit mehreren parallelen Quertraversen zwischen denen flexible streifenförmige Siebelemente befestigt sind, wobei jede zweite Quertraverse durch ein erstes Bewegungssystem und die dazwischen liegenden zweiten Quertraversen durch ein zweites Bewegungssystem so bewegt werden, daß die Siebelemente abwechselnd gestreckt und gestaucht werden.

Es sind die unterschiedlichsten Bauarten solcher Spannwellsiebmaschinen bekannt. Unter anderem wird auf die europäische Patentanmeldung 0 358 632 verwiesen. Der Antrieb der Quertraversen dieser Siebmaschinen ist verhältnismäßig aufwendig, da jede zweite Quertraverse einer anderen Bewegung ausgesetzt sein muß als die dazwischenliegenden Quertraversen. Hierzu ist es bekannt, Exzenter, Schwingungssysteme und bewegliche Rahmen zu verwenden.

Aufgabe der Erfindung ist es, den Antrieb einer Spannwellsiebmaschine der eingangs genannten Art so zu verbessern, daß bei einfacher Konstruktion und Montage eine hohe Beständigkeit und geringe Abmessungen erreicht werden.

Diese Aufgabe wird erfindungsgemäß dadurch gelöst, daß an den ersten Quertraversen ein erster Abschnitt eines Zugelementes und an den zweiten Quertraversen ein zweiter Abschnitt direkt oder über Zwischenteile befestigt ist, wobei durch den ersten Abschnitt Bewegungen des ersten Bewegungssystems und durch den zweiten Abschnitt Bewegungen des zweiten Bewegungssystems ausführbar sind. Unter einem Zugelement werden die unterschiedlichsten Teile verstanden, die auf Zug belastbar und im übrigen flexibel sind, wie Seil, Kette, Gurt, Kabel oder Band.

Durch ein insbesondere umlaufendes Zugelement ist ein konstruktiv besonders einfacher Antrieb gewährleistet, bei dem die Kräfte optimal verteilt sind. Es kommt zu einer Verringerung der Abmessungen und Gewichte der Maschine und zu optimalen Siebergebnissen.

Durch Abstützung der Zugelemente zum Maschinenrahmen mittels Lenkarme kann die geradlinige Quertraversenbewegung je nach Ausführung und Anordnung der Lenkarme in a) leichtes Anheben beim Spannen der Siebböden, b) in Siebrichtung geneigte Abwurfebene der Siebböden oder c) gegen Siebrichtung geneigte Abwurfebenen der Siebböden umgewandelt werden. Dies bedeutet eine Reduzierung der erforderlichen Siebneigung und der Transportgeschwindigkeit. Mehrere Quertraversen gleicher Bewegungsrichtung können an den Enden in Gruppen miteinander fest verbunden werden. So kann die Lenkarmführung Gruppenweise ausgeführt werden. Dies ermöglicht über die Sieblänge verteilt unterschiedliche Abwurfebenen.

Besonders vorteilhaft ist es, wenn zu beiden Enden der Quertraversen je ein Abschnitt desselben Bewegungssystems befestigt ist. Ein besonders einfacher Antrieb höchster Synchronität wird dann erreicht, wenn alle Abschnitte von einem einzigen Zugelement gebildet sind, das durch einen Antrieb in seiner Erstreckungsrichtung hin- und her bewegt wird und beide Bewegungssysteme bildet. Hierbei kann das Zugelement über mehrere Umlenkrollen zu beiden Seiten und an einer Stirnseite der Siebmaschine jeweils zweimal geführt sein, um an den Seiten jeweils zwei Abschnitte zu bilden.

Vorzugsweise wird vorgeschlagen, daß die zwei Abschnitte jeweils einer Siebmaschinenseite zueinander abwechselnd in entgegengesetzten Richtungen bewegbar sind. Auch können die drehbaren oder verschwenkbaren Quertraversen über Schwenkarme an den Abschnitten befestigt sein. Bei einer weiteren Alternative wird vorgeschlagen, daß die Quertraversen und/oder Schwenkarme eines Bewegungssystems durch Kopplungselemente miteinander verbunden sind, über die ein Teil der Quertraversen bewegbar ist.

Vorzugsweise wird vorgeschlagen, daß auf beiden Maschinenseiten am ersten Maschinenende je eine Rolle das Zugelement um 180 Grad und am zweiten Maschinenende vier Rollen das Zugelement um 90 Grad umlenken. Hierbei können die Abschnitte jeder Maschinenseite über- oder nebeneinander liegen. Ein besonders einfacher und sicherer Antrieb ist dann gegeben, wenn das Zugelement oder die Zugelemente durch einen einzigen Exzenterantrieb hin- und herbewegbar sind, der vorzugsweise an einem Maschinenende gelagert ist. Alternativ wird vorgeschlagen, daß das Zugelement oder die Zugelemente durch mindestens eine Zylinder-Kolben-Einheit hin- und herbewegbar sind.

Eine Ausführungsbeispiel der Erfindung ist in der perspektivischen Zeichnung dargestellt, wobei nur die wesentlichen Teile gezeigt sind.

In einem Maschinenrahmen 1 einer Spannwellsiebmaschine sind Quertraversen Q quer zur Transportrichtung des Siebgutes beweglich gelagert. Jede zweite Quertraverse Q1 wird entgegengesetzt zu dazwischenliegenden zweiten Quertraversen Q2 hin- und her bewegt, so daß zwischen den Quertraversen Q1, Q2 gespannte flexible Siebelemente 2 abwechselnd gespannt und gestaucht werden.

An den beiden Enden jeder Quertraverse Q1, Q2 ist ein Endlosseil 3 befestigt, das doppelt gelegt an drei Seiten der Siebmaschine umläuft. Hierbei bildet das Endlosseil 3 einen ersten Seilabschnitt 3a an der ersten Längsseite der Maschine, der am Ende dieser Längsseite durch eine Umlenkrolle 4 um 180 Grad umgelenkt wird um danach an derselben Maschinenlängsseite zurückgeführt zu werden und dort einen zweiten Seilabschnitt 3b bildet. Auf dem der Rolle 4 gegenüberliegenden Ende derselben Maschinenseite sind die beiden Seilabschnitte 3a, 3b durch zwei Umlenkrollen 5 um 90 Grad umgelenkt, um an der Stirnseite entlangzulaufen und dort Seilabschnitte 3c, 3d zu bilden. Zwei weitere Umlenkrollen 6 auf der anderen Längsseite lenken die beiden Seilabschnitte 3d, 3c wiederrum um, so daß auf der zweiten Maschinenlängsseite wiederrum zwei Seilabschnitte 3a, 3b gebildet sind, die am Ende dieser Längsseite über eine zweite 180 Grad-Umlenkrolle 4 miteinander verbunden sind.

Damit sind alle sechs Seilabschnitte - zwei an einer ersten Längsseite, zwei an einer Stirnseite und zwei an der zweiten Längsseite - von einem einzigen umlaufenden Endlosseil (Trum) gebildet. Dieses Endlosseil wird regelmäßig hin- und herbewegt, d.h. ein Punkt des Seils bewegt sich abwechselnd hin- und her um wenige Milimeter (1-20mm) in schneller Folge. Diese Bewegung des Endlosseils 3 wird durch einen Exzenterantrieb 7 erzeugt, der an die Seilabschnitte 3c, 3d im Bereich der Stirnseite der Maschine angeschlossen ist.

Auf der ersten Längsseite sind die ersten Enden der Quertraversen Q1 am ersten Seilabschnitt 3a und die zweiten Enden der ersten Quertraversen Q1 am ersten Seilabschnitt 3a der gegenüberliegenden Maschinenlängsseite befestigt. Die zweiten Quertraversen Q2 sind am ersten Ende mit dem zweiten Seilabschnitt 3b der einen Längsseite und mit dem zweiten Ende am zweiten Seilabschnitt 3b der anderen Längsseite befestigt. Hierbei ist darauf zu achten, daß der erste Seilabschnitt 3a der einen Längsseite über den Seilabschnitt 3c mit dem zweiten Seilabschnitt der zweiten Längsseite verbunden ist und ferner der zweite Seilabschnitt 3b der ersten Längsseite über den Seilabschnitt 3d der Stirnseite mit dem ersten Seilabschnitt der zweiten Längsseite verbunden ist. Erst hierdurch ist sichergestellt, daß jede Quertraverse Q1, Q2 mit ihren beiden Enden stets in derselben Richtung durch das Endlosseil 3 bewegt wird.

Nahe der Umlenkrollen 4 sind nachspannbare Spannrollen 8 angeordnet, um dem Endlosseil 3 eine ausreichende Spannung zu geben.

Die ersten und zweiten Seilabschnitte 3a und 3b einer Maschinenlängsseite als auch die Seilabschnitte 3c und 3d an der Maschinenstirnseite können wie in der Zeichnung dargestellt übereinanderliegen oder aber auch nebeneinander angeordnet sein. Ferner müssen die Seilabschnitte nicht unbedingt direkt an den Quertraversen befestigt werden, sondern können auch als Zwischenteile angeordnet sein, insbesondere in Form von Schwenkarmen und/oder Querlenkern als auch Kopplungselementen. Ferner können auch zwei oder mehr Quertraversen eines Bewegungssystems miteinander über Kopplungselemente verbunden sein, so daß die Seilabschnitte nicht an jeder Quertraverse befestigt sein müssen. Auch kann es in Sonderfällen ausreichen, die Quertraversen nur mit einem Ende am Endlosseil zu befestigen. Das Seil muß nicht unbedingt endlos ausgeführt sein, sondern es reicht ein Seil mit zwei Enden zu verwenden, wobei vorzugsweise die zwei Seilenden am Antrieb befestigt sind. Als Antrieb können die verschiedensten Konstruktionen verwendet werden.

Statt eines Seiles kann auch eine Kette, ein Gurt, ein Kabel oder ein Band aus den verschiedensten Materialien verwendet werden. Statt eines Exzenterantriebes kann auch eine hydraulische oder pneumatische Zylinder-Kolben-Einheit verwendet werden.

## Patentansprüche

1. Spannwellsiebmaschine mit mehreren parallelen Quertraversen (Q1, Q2) zwischen denen flexible streifenförmige Siebelemente (2) befestigt sind, wobei jede zweite Quertraverse (Q1) durch ein erstes Bewegungssystem und die dazwischen liegenden zweiten Quertraversen (Q2) durch ein zweites Bewegungssystem so bewegt werden, daß die Siebelemente (2) abwechselnd gestreckt und gestaucht werden, **dadurch gekennzeichnet,** daß an den ersten Quertraversen (Q1) ein erster Abschnitt (3a) eines Zugelementes und an den zweiten Quertraversen (Q2) ein zweiter Abschnitt (3b) des Zugelementes direkt oder über Zwischenteile befestigt sind, wobei durch den ersten Abschnitt Bewegungen des ersten Bewegungssystems und durch den zweiten Abschnitt Bewegungen des zweiten Bewegungssystems ausführbar sind.

2. Spannwellsiebmaschine nach Anspruch 1, **dadurch gekennzeichnet,** daß zu beiden Enden der Quertraversen (Q1, Q2) je ein Abschnitt (3a, 3b) desselben Bewegungssystems befestigt ist.

3. Spannwellsiebmaschine nach Anspruch 1 oder 2, **dadurch gekennzeichnet,** daß alle Abschnitte (3a-3d) von einem einzigen Endloszugelement (3) gebildet sind, das durch einen Antrieb (7) in seiner Erstreckungsrichtung hin- und her bewegt wird und beide Bewegungssysteme bildet.

4. Spannwellsiebmaschine nach Anspruch 3, **dadurch gekennzeichnet,** daß das Zugelement (3) über mehrere Umlenkrollen (4, 5, 6) zu beiden Seiten und an einer Stirnseite der Siebmaschine jeweils zweimal geführt ist, um an den Seiten jeweils zwei Abschnitte (3a, 3b) zu bilden.

5. Spannwellsiebmaschine nach einem der vorherigen Ansprüche, **dadurch gekennzeichnet,** daß die zwei Seilabschnitte (3a, 3b) jeweils einer Siebmaschinenseite zueinander abwechselnd in entgegengesetzten Richtungen bewegbar sind.

6. Spannwellsiebmaschine nach einem der vorherigen Ansprüche, **dadurch gekennzeichnet,** daß die drehbaren oder verschwenkbaren Quertraversen (Q1, Q2) über Schwenkarme an den Abschnitten (3a, 3b) befestigt sind.

7. Spannwellsiebmaschine nach einem der vorherigen Ansprüche, **dadurch gekennzeichnet,** daß die Quertraversen (Q1, Q2) und/oder Schwenkarme eines Bewegungssystems durch Kopplungselemente miteinander verbunden sind, über die ein Teil der Quertraversen bewegbar ist.

8. Spannwellsiebmaschine nach einem der Ansprüche 3 bis 7, **dadurch gekennzeichnet,** daß auf beiden Maschinenseiten am ersten Maschinenende je eine Rolle (4) das Zugelement um 180 Grad und am zweiten Maschinenende vier Rollen das Zugelement um 90 Grad (5, 6) umlenken.

9. Spannwellsiebmaschine nach einem der vorherigen Ansprüche, **dadurch gekennzeichnet,** daß die Abschnitte (3a, 3b, 3c, 3d) jeder Maschinenseite über- oder nebeneinander liegen.

10. Spannwellsiebmaschine nach einem der vorherigen Ansprüche, **dadurch gekennzeichnet,** daß das Zugelement (3) oder die Zugelemente durch einen einzigen oder zwei Exzenterantriebe (7) hin- und herbewegbar sind, der vorzugsweise an einem Maschinenende gelagert ist.

11. Spannwellsiebmaschine nach einem der Ansprüche 1 bis 9, **dadurch gekennzeichnet,** daß das Zugelement oder die Zugelemente durch mindestens eine Zylinder-Kolben-Einheit hin- und herbewegbar sind.

## Claims

1. A tension wave screening apparatus having a number of parallel cross members (Q1, Q2) between which flexible strip-shaped screening elements (2) are attached, each second cross member (Q1) being so moved by a first system of motion and the intermediate second cross members (Q2) being so moved by a second system of motion that the screening elements (2) are alternately extended and compressed, characterized in that a first portion (3a) of a traction element is attached directly or via intermediate members to the first cross members (Q1) and a second portion (3b) of the traction element is thus attached to the second cross members (Q2), while movements of the first system of motion can be performed via the first portion and movements of the second system of motion by the second portion.

2. A tension wave screening apparatus according to claim 1, characterized in that a portion (3a, 3b) of the same system of motion was attached at each of the two ends of the cross members (Q1, Q2).

3. A tension wave screening apparatus according to claims 1 or 2, characterized in that all the portions (3a-3d) are formed by a single endless traction element (3) which is moved backwards and forwards in its direction of extension by a drive (7) and which forms the two systems of motion.

4. A tension wave screening apparatus according to claim 3, characterized in that the traction element (3) is in each case taken twice over a number of deflecting rollers (4, 5, 6) on both sides and at an end face the screening apparatus, to form two portions (3a, 3b) on each of the sides.

5. A tension wave screening apparatus according to one of the preceding claims, characterized in that the two cable portions (3a, 3b) on each side of a screening machine can be alternately moved in opposite directions from one another.

6. A tension wave screening apparatus according to one of the preceding claims, characterized in that the rotatable or pivotable cross members (Q1, Q2) are attached to the portions (3a, 3b) via pivoting arms.

7. A tension wave screening apparatus according to one of the preceding claims, characterized in that the cross members (Q1, Q2) and/or pivoting arms of a system of motion are interconnected by coupling elements via which some of the cross members can be moved.

8. A tension wave screening apparatus according to one of claims 3 to 7, characterized in that on both sides of the apparatus a roller (4) deflects the traction element by 180 degrees at the first end of the apparatus, four rollers deflecting the traction element by 90 degrees (5, 6) at the second end of the apparatus.

9. A tension wave screening apparatus according to one of the preceding claims, characterized in that the portions (3a, 3b, 3c, 3d) on each side of the apparatus are disposed one above or one beside the other.

10. A tension wave screening apparatus according to one of the preceding claims, characterized in that the or each traction element (3) can be moved backwards and forwards by one or two eccentric drives (7) which is or are preferably mounted at one end of the apparatus.

11. A tension wave screening apparatus according to one of claims 1 to 9, characterized in that the or each traction element can be moved backwards and forwards by at least one cylinder-and-piston unit.

## Revendications

1. Machine de tamisage à ondes de tension, avec plusieurs traverses transversales (Q1, Q2) parallèles entre lesquelles sont fixés des éléments de tamis (2) flexibles en forme de bandes, une traverse transversale (Q1) sur deux étant déplacée par un premier système de déplacement et les secondes traverses transversales (Q2) se trouvant entre elles étant déplacées par un second système de déplacement de telle manière que les éléments de tamis (2) sont alternativement étirés et comprimés,
caractérisée en ce qu'une première section (3a) d'un élément de traction est fixée aux première traverses transversales (Q1) et une seconde section (3b) de l'élément de traction est fixée aux secondes traverses transversales (Q2), directement ou par des pièces intermédiaires, des déplacements du premier système de déplacement pouvant être réalisés par la première section et des déplacements du second système de déplacement par la seconde section.

2. Machine de tamisage à ondes de tension selon la revendication 1,
caractérisée en ce qu'une section (3a, 3b) du même système de déplacement est fixée respectivement aux deux extrémités des traverses transversales (Q1, Q2).

3. Machine de tamisage à ondes de tension selon la revendication 1 ou 2,
caractérisée en ce que toutes les sections (3a-3d) sont formées par un élément de traction sans fin (3) unique qui est déplacé en va-et-vient dans sa direction d'extension, par un entraînement (7) et qui forme les deux systèmes de déplacement.

4. Machine de tamisage à ondes de tension selon la revendication 3,
caractérisée en ce que l'élément de traction (3) est guidé sur plusieurs rouleaux de renvoi (4, 5, 6) des deux côtés et sur une face frontale de la machine de tamisage respectivement deux fois, pour former sur les côtés respectivement deux sections (3a, 3b).

5. Machine de tamisage à ondes de tension selon l'une des revendications précédentes,
caractérisée en ce que les deux sections de câble (3a, 3b) de respectivement un côté de la machine de tamisage sont mobiles alternativement l'un par rapport à l'autre dans des directions opposées.

6. Machine de tamisage à ondes de tension selon l'une des revendications précédentes,
caractérisé en ce que les traverses transversales (Q1, Q2) rotatives ou pivotantes sont fixées aux sections (3a, 3b) par l'intermédiaire de bras pivotants.

7. Machine de tamisage à ondes de tension selon l'une des revendications précédentes,
caractérisée en ce que les traverses transversales (Q1, Q2) et/ou les bras pivotants d'un système de déplacement sont reliés les uns aux autres par des éléments d'accouplement par l'intermédiaire desquels une partie des traverses transversales est mobile.

8. Machine de tamisage à ondes de tension selon l'une des revendications 3 à 7,
caractérisée en ce que, des deux côtés de la machine, à la première extrémité de la machine, un rouleau (4) fait changer de direction de 180 degrés respectivement l'élément de traction et, à l'autre extrémité de la machine, quatre rouleaux font changer de direction l'élément de traction de 90 degrés (5, 6).

9. Machine de tamisage à ondes de tension selon l'une des revendications précédentes,
caractérisée en ce que les sections (3a, 3b, 3c, 3d) de chaque côté de la machine se trouvent les unes au-dessus des autres ou côte à côte.

10. Machine de tamisage à ondes de tension selon l'une des revendications précédentes,
caractérisée en ce que l'élément de traction (3) ou les élements de traction sont mobiles en va-et-vient au moyen d'un unique entraînement à excentrique (7) ou de deux, qui est de préférence monté à une extrémité de la machine.

11. Machine de tamisage à ondes de tension selon l'une des revendications 1 à 9 ,
caractérisée en ce que l'élément de traction ou les éléments de traction sont mobiles en va-et-vient au moyen d'au moins un ensemble cylindre-piston.
